# DEMANDE DE BREVET EUROPEEN

(11) **EP 1 013 827 A1**
(43) Date de publication de la demande: **28.06.2000**
(21) Numéro de dépôt: 98870276.7
(22) Date de dépôt: 23.12.1998
(51) Int. Cl.: E01B 9/32, E01B 9/66

(54) **Dispositif de fixation de rails**

(71) Demandeur: Gantry S.A., 1400 Nivelles (BE)
(72) Inventeur: Couvreur, Thierry, B-1420 BRAINE L'ALLEUD (BE); Lemaire, Guy, B-1440 Wauthier Braine (BE)
(74) Mandataire: Van Malderen, Joelle

(57) **Abrégé**

La présente invention se rapporte à un dispositif destiné à la fixation de rails, et en particulier de rails de manutention disposés sur une surface de support, composé essentiellement de trois éléments :
- un élément primaire (1) qui sera de préférence fixé par soudure ou boulonnage à la surface de support (100) sur laquelle est disposé le rail (110),
- un élément secondaire (2) qui va coopérer avec l'élément primaire (1) de manière à emprisonner la semelle ou le patin (111) du rail (110), et
- un élément de fixation (3) constitué par au moins une vis,
   caractérisé en ce que l'élément primaire (1) présente une ouverture (12) taraudée aux dimensions de la vis et en ce que l'élément secondaire (2) présente une ouverture longitudinale (13) permettant le déplacement de celui-ci par rapport à l'élément primaire (1).

## Description

### Objet de l'invention

La présente invention se rapporte à un dispositif de fixation de rails tels que des rails de manutention utilisés par exemple dans les installations industrielles et destinés entre autres à supporter des engins comme une grue ou un pont roulant.

### Etat de la technique

Les dispositifs de fixation de rails tels que des rails de manutention sont bien connus. Ils sont de préférence disposés l'un en face de l'autre de chaque côté du patin desdits rails pour les fixer à une surface de support, de préférence plane.

Selon l'état de la technique, ils se composent d'au moins trois éléments. Le premier élément est l'élément dit "primaire" qui prend appui sur la surface du support et qui y est solidement fixé, soit par boulonnage, soit par soudure. Un second élément, appelé également élément "secondaire", permet d'emprisonner le rail, et plus particulièrement la semelle ou le patin du rail, par exemple en ayant une surface latérale surplombant et venant en contact avec la semelle ou le patin du rail. Enfin, un troisième élément est prévu, qui est un moyen de fixation des premier et deuxième éléments entre eux. En général, celui-ci est constitué par une vis dont la tête est introduite dans une ouverture présente dans le premier et dans le deuxième élément et sur laquelle vient se fixer un écrou. Afin d'obtenir un assemblage correct permettant de garantir le serrage nécessaire pour une fixation parfaite du rail, il est impératif de positionner très précisément les moyens de fixation.

Le document BE-843657 décrit un dispositif de fixation élastique qui donne un appui vertical limité qui permet un déplacement longitudinal et vertical du rail. Dans ce cas, on observe que l'ouverture prévue dans les différents éléments est orientée de manière à permettre un déplacement du moyen de fixation de façon à ce que le second élément puisse occuper diverses positions par rapport au premier élément. L'ouverture est en outre orientée dans un sens faisant un angle avec le rail. Le premier et le second éléments présentent en outre des surfaces latérales coopérantes qui se touchent dans toutes les positions relatives des deux éléments, les surfaces s'étendant de préférence parallèlement à l'axe d'ouverture desdits éléments. La difficulté principale réside dans le positionnement précis de la vis afin de bloquer et verrouiller l'ensemble du dispositif de fixation sur le rail en évitant ainsi tout déplacement de celui-ci.

En outre, selon la forme d'exécution décrite dans ce document, le dispositif de fixation nécessite la présence d'au moins quatre pièces, et de préférence de cinq pièces, pour la fixation du rail. Etant donné que de tels rails sont disposés sur des chantiers, et parfois dans des positions délicates, un grand nombre de pièces, en particulier les pièces de faible dimension tels que les écrous ou rondelles ou même les vis, font l'objet de perte et doivent être régulièrement remplacées.

On connaît également un autre type de fixation de rails, qui se compose essentiellement d'une plaquette ou lame qui est associée à la semelle ou au patin du rail. Le positionnement et la fixation s'effectuent à l'aide d'excentriques et de vis de blocage. A nouveau, la présence d'excentriques rend le positionnement et la fixation relativement délicats. En outre, le fait de devoir effectuer l'opération simultanément sur les deux vis rend la fixation plus complexe. Le nombre de pièces est à nouveau relativement important.

### Buts de l'invention

La présente invention vise à proposer un système de fixation qui permet la fixation à l'aide d'un dispositif de fixation comprenant un nombre réduit de pièces.

La présente invention vise également à proposer un système de fixation qui permet de réduire l'encombrement en hauteur du dispositif, tout en offrant en plus la possibilité de diminuer les dimensions extérieures de l'élément primaire.

A titre accessoire, la présente invention vise également à proposer un dispositif qui vise à éviter la salissure de cavités.

### Principaux éléments caractéristiques de l'invention

La présente invention se rapporte à un dispositif destiné à la fixation de rails, et en particulier de rails de manutention disposés sur une surface de support, composé essentiellement de trois éléments:
- un élément primaire qui sera de préférence fixé par soudure ou boulonnage à la surface de support sur laquelle est disposé le rail,
- un élément secondaire qui va coopérer avec l'élément primaire de manière à emprisonner la semelle ou le patin du rail, et
- un élément de fixation constitué par au moins une vis,
   caractérisé en ce que l'élément primaire présente une ouverture taraudée aux dimensions de la vis et en ce que l'élément secondaire présente une ouverture longitudinale permettant son déplacement par rapport à la pièce primaire.

De préférence, les éléments primaire et secondaire présentent des surfaces latérales coopérantes de manière à pouvoir déplacer l'élément secondaire selon l'axe de l'ouverture longitudinale.

De manière particulièrement avantageuse, la tête de la vis comprend une surface d'appui sous forme de rondelle.

Ce dispositif permettra d'avoir de manière particulièrement avantageuse un encombrement en hauteur réduit. En particulier, le gain en encombrement en hauteur est de 7 mm pour une visserie M16.

### Brève description des figures

- La figure 1: représente une vue par le dessus de la disposition précise d'éléments de fixation selon la présente invention par rapport au rail à fixer.
- La figure 2: représente une vue éclatée du dispositif de fixation selon la présente invention.
- La figure 3: représente une vue de profil du dispositif selon la présente invention et représenté à la figure 2 en position verrouillée.

### Description détaillée d'une forme d'exécution préférée de l' invention

La figure 2 représente une vue éclatée des différentes pièces constituant le dispositif de fixation 101 selon la présente invention. Ce dispositif est essentiellement constitué de trois éléments:
- l'élément primaire, qui sera fixé sur le support,
- l'élément secondaire, qui va coopérer avec l'élément primaire, et
- l'élément de fixation.

Le premier élément 1 est l'élément primaire, qui sera de préférence fixé par soudure sur la surface de support sur laquelle est disposé le rail, elle-même de préférence plane.

L'élément secondaire 2 va coopérer avec l'élément primaire 1.

Cet élément secondaire 2 comporte de manière classique un prolongement 22 destiné à se superposer à la semelle ou patin 111 du rail. Ce prolongement 22 comprend sur sa partie inférieure un organe élastique 23 réalisé en un matériau élastomère qui permet d'absorber les mouvements du rail.

L'élément primaire comporte de manière classique une (ou des) surface(s) latérale(s) 11 qui va (vont) coopérer avec une (des) surface(s) correspondante(s) latérale(s) de l'élément secondaire, de manière à pouvoir déplacer l'élément secondaire 2 par rapport à l'élément primaire 1 fixe, et ceci de façon à venir en contact avec le rail. Il en va de même pour le dispositif d'en face.

L'élément secondaire 2 comprend en outre une ouverture longitudinale 13, dont l'axe principal est parallèle aux angles que forment les surfaces coopérantes des éléments primaire et secondaire 1 et 2.

Selon la présente invention, l'élément primaire 1 présente une ouverture circulaire et taraudée 12, dont le filetage normalisé est réalisé en fonction du filetage de la vis 3. A titre d'exemple, un filetage de M16 est proposé.

Une vis standardisée 3 sera ensuite simplement introduite dans l'ouverture taraudée 12 de l'élément primaire 1 tout en permettant encore un déplacement de l'élément 2. Dès que la semelle ou le patin du rail est emprisonné par l'élément secondaire 2, la vis 3 est verrouillée dans l'ouverture taraudée 12 de l'élément primaire 1, empêchant tout déplacement dudit dispositif de fixation et maintenant parfaitement le rail en place.

Afin de réduire encore le nombre de pièces destinées à réaliser ce dispositif, on peut proposer une vis comprenant une tête 36 comportant une surface d'appui sous forme de rondelle.

On observe de manière particulièrement avantageuse que les dimensions en hauteur des différents éléments seront réduites autant que possible. En particulier, après verrouillage de la vis 3 dans l'élément primaire 1, l'encombrement en hauteur sera encore réduit. En effet, la hauteur de la tête de la vis 31 est inférieure à l'encombrement hauteur d'un écrou et d'une rondelle standards.

Dans le cas d'une visserie M16, la hauteur de la rondelle + écrou + dépassant (5 mm selon la norme DIN) est de 22 mm.

Cette hauteur est réduite à 17 mm pour une visserie avec écrou bas.

La hauteur de ces empilements est à comparer à la hauteur de la tête de vis M16 qui est de 15 mm.

De manière avantageuse, on proposera de réaliser une vis galvanisée, ce qui permettra d'augmenter la protection contre la corrosion alors que la pièce primaire est réalisée en une matière non galvanisée. Le fait de proposer la galvanisation uniquement sur la vis 3 suffira à assurer la protection des deux.

En outre, selon une forme d'exécution encore particulière, on peut proposer de disposer d'un bouchon, réalisé par exemple en une matière synthétique, sur l'ouverture taraudée pendant la manipulation de celui-ci, que l'on extraira juste avant d'introduire la vis adéquate. Ce bouchon permet d'éviter que des saletés ne remplissent l'ouverture taraudée 12 de l'élément primaire 1.

De manière particulièrement avantageuse, on observe qu'en réduisant le nombre de pièces à disposer pour la fixation d'un rail, on augmente la facilité du montage.

Selon un autre avantage particulièrement important de la présente invention, il n'est plus nécessaire de disposer précisément des pièces, le verrouillage étant assuré dans tous les cas de figure à condition que la vis 3 soit introduite dans l'ouverture taraudée 12 de l'élément primaire 1.

## Revendications

1. Dispositif destiné à la fixation de rails (110), et en particulier de rails de manutention disposés sur une surface de support (100), composé essentiellement de trois éléments:
- un élément primaire (1) qui sera de préférence fixé par soudure ou boulonnage à la surface de support (100) sur laquelle est disposé la semelle ou le patin (111) du rail (110),
- un élément secondaire (2) qui va coopérer avec l'élément primaire (1) de manière à emprisonner la semelle ou le patin (111) du rail (110), et
- un élément de fixation (3) constitué par au moins une vis,
caractérisé en ce que l'élément primaire (1) présente une ouverture (12) taraudée aux dimensions de la vis et en ce que l'élément secondaire (2) présente une ouverture longitudinale (13) permettant son déplacement par rapport à la pièce primaire (1).

2. Dispositif selon la revendication 1, caractérisé en ce que les éléments primaire (1) et secondaire (2) présentent des surfaces latérales coopérantes (11 et 21) de manière à pouvoir déplacer l'élément secondaire (2) selon l'axe de l'ouverture longitudinale (13).

3. Dispositif selon la revendication 1 ou 2, caractérisé en ce que la tête (36) de la vis (3) comprend une surface d'appui sous forme de rondelle (35).

4. Dispositif selon l'une quelconque des revendications précédentes, caractérisé en ce que l'encombrement en hauteur est réduit.
